# EUROPÄISCHE PATENTSCHRIFT

(11) **EP 3 103 907 B1**
(45) Veröffentlichungstag und Bekanntmachung des Hinweises auf die Patenterteilung: **13.09.2017**
(21) Anmeldenummer: 16169326.2
(22) Anmeldetag: 12.05.2016
(51) Int. Cl.: D06F 33/02

(54) **WASSERZULAUFSTEUERUNG FÜR EINEN WASCHAUTOMATEN**
WATER SUPPLY CONTROL FOR AN AUTOMATIC WASHING MACHINE
COMMANDE D'AMENEE D'EAU POUR UN AUTOMATE DE LAVAGE

(30) Priorität: 08.06.2015 DE 102015108951
(43) Veröffentlichungstag der Anmeldung: 14.12.2016
(73) Patentinhaber: Miele & Cie. KG, 33332 Gütersloh (DE)
(72) Erfinder: Drücker, Markus, 33335 Gütersloh (DE); Sieding, Dirk, 44534 Lünen (DE); Dummeier, Patrick, 31603 Diepenau (DE); Schäfer, Felix, 33615 Bielefeld (DE)

(56) Entgegenhaltungen:
- EP-A1- 2 348 151
- EP-A1- 2 871 274
- DE-A1- 10 234 473
- DE-A1-102009 029 240

## Beschreibung

Die Erfindung betrifft eine Wasserzulaufsteuerung für einen Waschautomaten mit einer in einem Laugenbehälter drehbar angetriebenen Waschtrommel und einem Umflutsystem zum Einsprühen des für das Feuchtwaschen benötigten, in einzelnen Zulaufzyklen zugeführten Wassers in die in der Waschtrommel befindliche Wäsche. Aus der EP 2 871 274 A1 ist eine Wasserzulaufsteuerung bekannt, bei der mit dem Start des Waschprogramms zunächst die Masse der in die Waschtrommel eingebrachten Wäsche ermittelt wird und in einem ersten Wasserzulaufzyklus auf der Grundlage der Beladungsmenge eine bestimmte Wassermenge zugeführt wird. Beim Feuchtwaschen, das mit einer unterhalb der Sättigungsfeuchte liegenden Feuchte der Wäsche durchgeführt wird, ist das im Waschprozess befindliche Wasser in der Wäsche gebunden. Bereits beim Einlassen des Wassers bzw. der Lauge in den mit der Wäsche befüllten Waschautomaten wird die von der Wäsche aufgenommene Lauge zur Erzielung einer gleichmäßigen Durchfeuchtung der Wäsche und einer gleichmäßigen Verteilung des Waschmittels durch Umflutschleudern ausgetrieben und über ein Umflutsystem, das eine Umflutpumpe und eine Umflutleitung mit Sprühkopf umfasst, wieder in die Wäsche eingesprüht. Der Wassereinlauf erfolgt in einer für das jeweilige Waschprogramm fest eingestellten Anzahl von Wassereinlaufzyklen. Die Anzahl der Zyklen ist so festgelegt, dass für alle Beladungssituationen mit ausreichender Sicherheit die benötigte Wassermenge für den Waschprozess zur Verfügung steht. Das heißt, die Anzahl der Wasserzulaufzyklen und die dabei insgesamt zugeführte Wassermenge ist auf die maximal mögliche Beladung des Waschautomaten abgestimmt, so dass bei einer geringen Beladungsmenge die für den Feuchtwaschprozess erforderliche Feuchte bereits nach einer unterhalb der eingestellten Anzahl von Wasserzulaufzyklen, beispielsweise schon nach zwei Zyklen, erreicht wird und die darauffolgenden Zyklen überflüssig sind. Dadurch wird die Wasserzulaufphase unnötig verlängert und der Heizvorgang kann erst später einsetzen. Bei kleinen Beladungsmengen wird das betreffende Waschprogramm somit in einem nichtnotwendigerweise langen, mit einer während des Hochschleuderns und Umflutens höheren mechanischen Belastung des Waschautomaten und einem erhöhten Energieverbrauch verbundenen Zeitraum durchgeführt.

Der Erfindung liegt daher die Aufgabe zugrunde, die Wasserzulaufphase für das Feuchtwaschen in einem Waschautomaten so zu gestalten, dass die mechanische Belastung des Waschautomaten und der Energieverbrauch sowie die Dauer des Waschprogramms insgesamt gering gehalten werden.

Erfindungsgemäß wird die Aufgabe mit einer Wasserzulaufsteuerung gemäß den Merkmalen des Patentanspruchs 1 gelöst. Vorteilhafte Ausgestaltungen und Weiterbildungen der Erfindung ergeben sich aus den nachfolgenden Unteransprüchen.

Der Grundgedanke der Erfindung besteht darin, dass zur Steuerung des in einzelnen Zyklen durchgeführten Wasserzulaufs zunächst eine Beladungserkennung der in der Waschtrommel befindlichen Wäsche vorgenommen wird und die Anzahl der Wasserzulaufzyklen, die jeweils eine Wasserzuführungsphase, eine Reversierphase zum Umsortieren der Wäsche und eine Trommelbeschleunigungsphase zum Umflutschleudern umfassen, und deren zeitlicher Verlauf variabel an die ermittelte Beladungsmenge angepasst sind.

Erfindungsgemäß wird mit dem Start des Waschprogramms zunächst die Masse der in die Waschtrommel eingebrachten Wäsche ermittelt und in einem ersten Wasserzulaufzyklus auf der Grundlage der Beladungsmenge eine bestimmte Wassermenge zugeführt. In einer variablen, an die Beladungsmenge zeitlich angepassten Reversierphase Δt1 der Waschtrommel wird Wasser von der Wäsche beim Umsortieren aufgesaugt und in einer anschließenden Trommelbeschleunigungsphase Δt2 zunächst durch Umfluten in der Wäsche vollständig verteilt und bei einer Trommelhochbeschleunigung wieder ausgetrieben. Die ausgetriebene Wassermenge wird ermittelt und mit einer durch die Beladungsmenge vorgegebenen Wassermenge verglichen, um den Wasserzulauf entweder zu beenden und den Heizprozess zu starten oder weitere Wasserzulaufzyklen II bis n bis zum Erreichen der vorgegebenen Wassermenge anzuschließen.

Durch die vorgeschlagene Wasserzulaufsteuerung wird der Zeitaufwand für die Wasserzufuhr und die Umverteilung der Wäsche sowie die Vergleichmäßigung der Feuchte an die Beladungsmenge angepasst, so dass der Heizschritt zum frühest möglichen Zeitpunkt eingeleitet werden kann und schnell bei hohen Temperaturen gewaschen werden kann. Dadurch wird die Waschleistung verbessert und das Feuchtwaschverfahren kann auch für kurze Programme genutzt werden. Die Verringerung der Anzahl der Wasserzulaufzyklen und der Reversier- bzw. Umverteilungsphase in dem jeweiligen Zyklus bei kleineren Beladungsmengen vermindert die mechanische Belastung des Waschautomaten und ist zudem mit einer Energieeinsparung verbunden.

In Ausgestaltung der Erfindung wird die Beladungsmenge in einem Massenträgheitsverfahren durch eine Leistungsauswertung der beladenen Waschtrommel während einer Beschleunigungsphase und einer Plateauphase ermittelt. Zur Schonung der Wäsche wird bei diesem Verfahren zunächst eine Basiswassermenge zugeführt und vor der Beschleunigungsphase durch Umfluten in der Wäsche verteilt.

In weiterer Ausgestaltung der Erfindung kann die Beladungsmenge auch auf der Grundlage einer Messung der Absenkung des mit der Wäsche beladenen Waschaggregats errechnet werden. Darüber hinaus ist es auch möglich, die Beladungsmenge mithilfe eines Wiegeverfahrens unter Verwendung von am Waschautomaten angebrachten Kraftmessdosen zu ermitteln.

In vorteilhafter Weiterbildung der Erfindung wird die in der Trommelhochbeschleunigungsphase des jeweiligen Wasserzulaufzyklus I bis n ausgetriebene Wassermenge anhand des mit einer Druckmesseinrichtung ermittelten Wasserstands im Laugenbehälter errechnet.

Ein Ausführungsbeispiel der Erfindung wird nachfolgend anhand der Zeichnung näher erläutert. Es zeigen
- Figur 1: eine schematische Darstellung eines mit einem Umflutsystem ausgebildeten Waschautomaten; und
- Figur 2: den zeitlichen Verlauf der Trommeldrehzahl während des Wasserzulaufs.

Der in Fig. 1 dargestellte Waschautomat umfasst einen Laugenbehälter 1 mit einer in diesem drehbar gelagerter, an eine Antriebsvorrichtung (nicht dargestellt) gekoppelter Waschtrommel 2. An den Boden des Laugenbehälters 1 sind eine Abflussleitung 3 mit dieser zugeordneter Laugenpumpe 4 und eine Umflutleitung 5, in die eine Umflutpumpe 6 eingebunden ist, angeschlossen. Das mit einem Sprühkopf 7 verbundene freie Ende der Umflutleitung 5 mündet in das an einem Feder- und Dämpfungssystem (nicht dargestellt) beweglich aufgehängte, aus dem Laugenbehälter 1 und der Wäschetrommel 2 gebildete Waschaggregat. Das für das Feuchtwaschen erforderliche Frischwasser wird über den Einspülkasten 8 des Waschautomaten zusammen mit dem im Einspülkasten befindlichen Waschmittel in das Waschaggregat mit der in die Waschtrommel 2 eingelegten Wäsche 9 eingebracht. Im Boden des Laugenbehälters 1 sind eine Heizeinrichtung 10 zur Erwärmung der Lauge für den Waschprozess sowie ein Drucksensor 11 zur Bestimmung des Wasserstandes im Laugenbehälter 1 angeordnet. Die Steuerung des Wasserzulaufs in den Laugenbehälter 1 bzw. über das Umflutsystem in die in der Waschtrommel 2 befindliche Wäsche sowie des Trommelantriebs in den einzelnen Wasserzulaufzyklen erfolgt über eine Steuer- und Auswerteeinheit (nicht dargestellt) des Waschautomaten.

Fig. 2 zeigt einen beispielhaften Ablauf der Frischwasserzufuhr zum Waschaggregat, der bei 4kg in der Waschtrommel befindlicher Wäsche einen Basiswasserzulaufzyklus und anschließend drei aufeinanderfolgende Wasserzulaufzyklen I, II und III umfasst. In der Zeichnung ist der zeitliche Verlauf der Trommeldrehzahl in dem jeweiligen Wasserzulaufzyklus dargestellt.

Zu Beginn des Waschprogramms wird dem Waschaggregat in einem Basiswasserzulaufzyklus eine vorgegebene Wassermenge, im vorliegenden Ausführungsbeispiel zwei Liter, zugeführt und über die Umflutleitung 5 und den Sprühkopf 7 in die während eines Reversierbetriebs der Waschtrommel 2 umverteilte Wäsche 9 gesprüht.

Nach dem Reversierbetrieb wird die Waschtrommel zunächst langsam hochgefahren und dann auf eine Drehzahl von etwa 600 U/min beschleunigt. Während der Beschleunigungsphase und der am Ende der Beschleunigung herrschenden Plateauphase der Trommelbewegung erfolgt mithilfe der dem Waschautomaten zugeordneten Steuer- und Auswerteeinheit eine Leistungsauswertung des Trommelantriebs, aus der die Beladung der Waschtrommel ermittelt wird.

Der auf den die Beladungserkennung umfassenden Basiswasserzulaufzyklus folgende Wasserzulaufzyklus I umfasst einen Zeitraum Δt1 (variabler Reversierzeitraum), in dem die Waschtrommel 2 im Reversierrhythmus betrieben wird. Während der Reversierphase Δt1, in der unter Anrechnung des bereits im Basiswasserzulaufzyklus zugeführten Wassers eine auf der Grundlage der Beladungsmenge ermittelte Wassermenge zugeführt wird, wird oberhalb der Unterkante der Waschtrommel 2 im Laugenbehälter 1 stehende Lauge von der Wäsche 9 aufgesaugt. Gleichzeitig wird die Wäsche dabei umsortiert und neu angeordnet, um damit die Voraussetzung für eine gleichmäßige Verteilung von Lauge und Waschmittel in der Wäsche zu schaffen. Die Dauer der Reversierphase ist variabel und wird von der Steuereinheit des Waschautomaten auf der Grundlage der im Basiswasserzulaufzyklus ermittelten Beladungsmenge eingestellt. Eine große Beladungsmenge erfordert eine lange Reversierphase Δt1, während die Wäsche bei einer geringen Beladungsmenge und gleichem Platzangebot in der Waschtrommel in einem kürzeren Zeitraum Δt1 neu angeordnet werden kann, um eine gleichmäßige Verteilung der Lauge in der Wäsche zu gewährleisten.

Der sich an den Zeitraum Δt1 anschließende Zeitraum Δt2 (Trommelbeschleunigungsphase) umfasst zunächst eine Umflutungsphase in Verbindung mit einer allmählichen Erhöhung der Trommeldrehzahl, in der die im Laugenbehälter 1 vorhandene Lauge mithilfe des Umflutsystems in die Wäsche 9 gesprüht wird, und eine Trommelhochbeschleunigungsphase mit beispielsweise 60 U/min/s, in der entsprechend dem Feuchtegrad der Wäsche Wasser ausgetrieben und mithilfe des Umflutsystems sofort wieder in die Wäsche eingesprüht wird. In der Trommelhochbeschleunigungsphase des Zeitraums Δt2 wird mithilfe des Drucksensors 11 der Flüssigkeitsstand im Laugenbehälter 1 ermittelt und mittels der Steuer- und Auswerteeinheit des Waschautomaten festgestellt, ob die ausgetriebene Wassermenge bereits der für das jeweilige Waschverfahren und die ermittelte Beladungsmenge erforderlichen optimalen Wassermenge entspricht. Sofern bereits zu diesem Zeitpunkt eine ausreichende Wassermenge detektiert wird, kann die Trommelhochbeschleunigungsphase abgebrochen und der Wasserzulauf bereits im ersten Wasserzulaufzyklus I beendet werden. Das heißt, bei einer geringen Beladungsmenge kann schon nach kurzer Zeit, hier etwa 200 Sekunden, die Heizung eingeschaltet und der Waschprozess durchgeführt werden.

Wenn die Steuer- und Auswerteeinheit feststellt, dass die ausgetriebene Wassermenge mit Bezug auf die Beladungsmenge nach dem Wasserzulaufzyklus I noch nicht hoch genug ist, schließt sich ein weiterer, dem Wasserzulaufzyklus I entsprechender Wasserzulaufzyklus II an, in dem zu Beginn der Reversierphase Δt1 zunächst eine bestimmte Wassermenge nachgetankt wird. Solange in dem aktuellen Wasserzulaufzyklus am Ende der Trommelbeschleunigungsphase Δt2 die auf der gemessenen Beladungsmenge basierende optimale Wassermenge noch nicht erreicht ist, werden weitere Wasserzulaufzyklen III bis n durchgeführt.

Mit der zuvor beschriebenen Wasserzulaufsteuerung wird eine auf die im Basiswasserzulaufzyklus ermittelte Beladung der Wäschetrommel abgestimmte Anzahl von Wasserzulaufzyklen durchgeführt. Das heißt, je geringer die ermittelte Beladungsmenge ist, umso geringer ist auch die Anzahl der Wasserzulaufzyklen und der für den Wasserzulauf benötigte Zeitaufwand. Bei einer Beladungsmenge von beispielsweise sechs Kilogramm werden vier bis fünf Wasserzulaufzyklen benötigt, während zum Beispiel bei einer Beladungsmenge von zwei Kilogramm nur zwei bis drei Wasserzulaufzyklen zur Bereitstellung der optimalen Wassermenge erforderlich sind. Darüber hinaus verringert sich bei einer kleineren Beladungsmenge auch die Dauer der variablen Reversierphase Δt1, so dass der Zeitraum für den Wasserzulauf insgesamt weiter reduziert werden kann. Während in der Reversierphase Δt1 bei einer höheren Beladungsmenge (z.B. 6 kg) für die gleichmäßige Durchfeuchtung der Wäsche 60 bis 90 Sekunden benötigt werden, sind bei der Beladungsmenge von zwei Kilogramm bereits 15 bis 30 Sekunden ausreichend.

Durch die Verkürzung der einzelnen Wasserzulaufzyklen und deren Anzahl in Abhängigkeit von der im Basiswasserzulaufzyklus ermittelten Beladungsmenge und den dadurch bei geringen Beladungsmengen für die Vergleichmäßigung der Feuchte und den Wasserzulauf reduzierten Zeitaufwand kann der Heizschritt bereits zu einem frühen Zeitpunkt eingeleitet werden, so dass schnell bei hohen Temperaturen gewaschen werden kann. Die Waschleistung wird verbessert und das Waschverfahren kann auch für kurze Programme genutzt werden. Auch bei höheren Beladungsmengen wird die Wäsche in einem begrenzten Zeitraum mit der optimalen Wassermenge gleichmäßig durchfeuchtet. Die Anpassung der Anzahl der Wasserzulaufzyklen und der Dauer der Reversierphase Δt1 an die Beladungsmenge verringert zudem die mechanische Belastung des Waschautomaten beim Waschen mit kleinen Beladungsmengen. Eine verringerte Anzahl von Wasserzulaufzyklen ist zudem mit einer Energieeinsparung verbunden.

### Bezugszeichenliste

- 1: Laugenbehälter
- 2: Waschtrommel
- 3: Abflussleitung
- 4: Laugenpumpe
- 5: Umflutleitung
- 6: Umflutpumpe
- 7: Sprühkopf
- 8: Einspülkasten, Wasserzulauf
- 9: Wäsche
- 10: Heizeinrichtung
- 11: Drucksensor
- Δt1: variable Reversierphase des Wasserzulaufzyklus
- Δt2: Trommelbeschleunigungsphase, Austreiben und Umfluten im Wasserzulaufzyklus

## Patentansprüche

1. Wasserzulaufsteuerung für einen Waschautomaten mit einer in einem Laugenbehälter (1) drehbar angetriebenen Waschtrommel (2) und einem Umflutsystem (5, 6, 7) zum Einsprühen des für das Feuchtwaschen benötigten, in einzelnen Wasserzulaufzyklen I bis n zugeführten Wassers in die in der Waschtrommel (2) befindliche Wäsche (9), wobei mit dem Start des Waschprogramms zunächst die Masse der in die Waschtrommel (2) eingebrachten Wäsche (9) ermittelt wird und in einem ersten Wasserzulaufzyklus I auf der Grundlage der Beladungsmenge eine bestimmte Wassermenge zugeführt und in einer variablen, an die Beladungsmenge zeitlich angepassten Reversierphase Δt1 der Wäschetrommel (2) von der Wäsche beim Umsortieren aufgesaugt wird und in einer anschließenden Trommelbeschleunigungsphase Δt2 zunächst durch Umfluten in der Wäsche (9) vollständig verteilt und während einer Trommelhochbeschleunigung wieder ausgetrieben wird, wobei die ausgetriebene Wassermenge ermittelt und mit einer durch die Beladungsmenge vorgegebenen Wassermenge verglichen wird, um den Wasserzulauf entweder zu beenden und den Heizprozess zu starten oder weitere Wasserzulaufzyklen II bis n bis zum Erreichen der vorgegebenen Wassermenge anzuschließen.

2. Wasserzulaufsteuerung nach Anspruch 1, **dadurch gekennzeichnet, dass** die Beladungsmenge in einem Massenträgheitsverfahren durch eine Leistungsauswertung der beladenen Waschtrommel während einer Beschleunigungsphase und einer Plateauphase ermittelt wird.

3. Wasserzulaufsteuerung nach Anspruch 2, **dadurch gekennzeichnet, dass** zur Schonung der Wäsche eine Basiswassermenge zugeführt und vor der Beschleunigungsphase durch Umfluten in der Wäsche verteilt wird.

4. Wasserzulaufsteuerung nach Anspruch 1, **dadurch gekennzeichnet, dass** die Beladungsmenge auf der Grundlage einer Messung der Absenkung des mit der Wäsche beladenen Waschaggregats errechnet wird.

5. Wasserzulaufsteuerung nach Anspruch 1, **dadurch gekennzeichnet, dass** die Beladungsmenge mithilfe eines Wiegeverfahrens unter Verwendung von am Waschautomaten angebrachten Kraftmessdosen ermittelt wird.

6. Wasserzulaufsteuerung nach Anspruch 1, **dadurch gekennzeichnet, dass** die in der Trommelhochbeschleunigungsphase des jeweiligen Wasserzulaufzyklus I bis n ausgetriebene Wassermenge anhand des mit einer Druckmesseinrichtung ermittelten Wasserstands im Laugenbehälter (1) errechnet wird.

7. Wasserzulaufsteuerung nach Anspruch 1, **dadurch gekennzeichnet, dass** das Wasser in der Trommelbeschleunigungsphase Δt2 wiederholt ausgetrieben und umgeflutet wird.

## Claims

1. Water supply control system for a washing machine comprising a washing drum (2) that is rotatably driven in a suds container (1) and comprising a recirculating system (5, 6, 7) for injecting water, which is required for wet washing and is supplied in individual water supply cycles I to n, into the laundry (9) located in the washing drum (2), wherein, when the washing programme starts, the mass of the laundry (9) introduced into the washing drum (2) is first determined and, in a first water supply cycle I, a certain amount of water is supplied on the basis of the load and, in a variable reverse phase Δt1 of the washing drum (2), which is temporally adjusted to the load, is absorbed by the laundry during resorting and, in a subsequent drum acceleration phase Δt2, is first completely distributed in the laundry (9) by being recirculated and, during a vertical drum acceleration, is driven out again, wherein the amount of water that is driven out is determined and compared with an amount of water which is predetermined by the load, in order to either stop the water supply and start the heating process or to follow up with further water supply cycles II to n until the predetermined amount of water has been reached.

2. Water supply control system according to claim 1, **characterised in that** the load is determined during an acceleration phase and a plateau phase by analysing the power of the loaded washing drum in an inertia method.

3. Water supply control system according to claim 2, **characterised in that**, in order to protect the laundry, a base amount of water is supplied and, before the acceleration phase, is distributed in the laundry by being recirculated.

4. Water supply control system according to claim 1, **characterised in that** the load is calculated on the basis of a measurement of the lowering of the washing unit loaded with the laundry.

5. Water supply control system according to claim 1, **characterised in that** the load is determined by means of a weighing method using load cells attached to the washing machine.

6. Water supply control system according to claim 1, **characterised in that** the amount of water that is driven out in the vertical drum acceleration phase of the particular water supply cycle I to n is calculated on the basis of the water level in the suds container (1), which is determined by a pressure-measuring device.

7. Water supply control system according to claim 1, **characterised in that** the water is repeatedly driven out and recirculated in the drum acceleration phase Δt2.

## Revendications

1. Commande d'alimentation en eau pour un lave-linge avec un tambour de lavage (2) entraîné en rotation dans une cuve de lessivage (1) et avec un système de circulation (5, 6, 7) pour la pulvérisation de l'eau nécessaire pour le lavage humide et acheminée en cycles d'alimentation en eau individuels I à n dans le linge (9) présent dans le tambour de lavage (2), dans laquelle, avec le démarrage du programme de lavage, la masse du linge (9) mis en place dans le tambour de lavage (2) est d'abord déterminée et, dans un premier cycle d'alimentation en eau I, sur la base de la quantité de chargement, une quantité d'eau définie est acheminée et, dans une phase d'inversion Δt1 variable du tambour de lavage (2) adaptée temporellement à la quantité de chargement, est aspirée à partir du linge lors du réarrangement et, dans une phase d'accélération du tambour Δt2 qui suit, est d'abord complètement distribuée par immersion dans le linge (9) et, pendant une accélération verticale du tambour, est de nouveau expulsée, dans laquelle la quantité d'eau expulsée est déterminée et comparée à une quantité d'eau prédéfinie par la quantité de chargement, soit pour terminer l'alimentation en eau et lancer le processus de chauffage, soit pour ajouter d'autres cycles d'alimentation en eau II à n jusqu'à l'obtention de la quantité d'eau prédéfinie.

2. Commande d'alimentation en eau selon la revendication 1, **caractérisée en ce que** la quantité de chargement est déterminée dans un procédé d'inertie de masse par une analyse de performance du tambour de lavage chargé pendant une phase d'accélération et une phase de plateau.

3. Commande d'alimentation en eau selon la revendication 2, **caractérisée en ce que**, pour ménager le linge, une quantité d'eau de base est acheminée et est distribuée avant la phase d'accélération par immersion dans le linge.

4. Commande d'alimentation en eau selon la revendication 1, **caractérisée en ce que** la quantité de chargement est calculée sur la base d'une mesure de l'abaissement du groupe de lavage chargé avec le linge.

5. Commande d'alimentation en eau selon la revendication 1, **caractérisée en ce que** la quantité de chargement est déterminée à l'aide d'un procédé de pesage avec utilisation de boîtes dynamométriques mises en place sur le lave-linge.

6. Commande d'alimentation en eau selon la revendication 1, **caractérisée en ce que** la quantité d'eau expulsée dans la phase d'accélération verticale du cycle d'alimentation en eau individuel I à n respectif est calculée au moyen du niveau d'eau déterminé avec un dispositif de mesure de pression dans la cuve de lessivage (1).

7. Commande d'alimentation en eau selon la revendication 1, **caractérisée en ce que** l'eau est expulsée et immergée de façon répétée dans la phase d'accélération du tambour Δt2.
